# FASCICULE DE BREVET EUROPEEN

(11) **EP 0 526 811 B1**
(45) Date de publication et mention de la délivrance du brevet: **12.03.1997**
(21) Numéro de dépôt: 92112651.2
(22) Date de dépôt: 24.07.1992
(51) Int. Cl.: B65D 83/00, B65D 47/34

(54) **Dispositif pour le conditionnement et la distribution de produits pâteux ou liquides**
Aufbewahrungs- und Ausgabevorrichtung für flüssige oder pastöse Produkte
Storage and distribution device for liquid or pasty products

(30) Priorité: 16.06.1992 CH 1894/92; 29.07.1991 CH 2259/91
(43) Date de publication de la demande: 10.02.1993
(73) Titulaire: AKA INNOVATIVE DEVELOPMENTS S.A., CH-1024 Ecublens (CH); ANDRE GUEISSAZ ET CIE, CH-1454 l'Auberson (CH)
(72) Inventeur: Hauf, Eric, CH-1005 Lausanne (CH); Rossell, Jaime, CH-1009 Pully (CH); Gueissaz, Michel, CH-1454 L'Auberson (CH)
(74) Mandataire: Micheli & Cie

(56) Documents cités:
- EP-A- 0 282 595
- FR-A- 2 634 825
- FR-A- 2 641 337
- FR-A- 2 647 757
- US-A- 3 760 986

## Description

La présente invention a pour objet un dispositif pour le conditionnement et la distribution de produits pâteux ou liquides sous forme de gel ou d'émulsion comme par exemple des produits cosmétiques ou pharmaceutiques. Généralement pour conditionner de tels produits on utilise des tubes ou des pots. Les inconvénients liés à l'utilisation de tubes en plastique résident dans le fait qu'une fois ouverts, l'élasticité du plastique permet un rappel d'air à l'intérieur du tube ce qui, après chaque expulsion d'une dose de produit, présente des problèmes d'oxydation ou de contamination du contenu. Les tubes en aluminium ne présentent pas cet inconvénient mais leur déformabilité les rend inesthétiques et peu pratiques après quelques utilisations.

Les pots de crème largement utilisés présentent l'inconvénient d'une grande surface de contact entre le contenu et l'environnement d'où des risques importants d'oxydation et de contamination.

On connaît du document FR-A-2641337 un dispositif pour la diffusion d'un produit liquide ou pâteux comportant un boîtier muni de deux réservoirs de liquides pressurisables, ce boîtier comportant des orifices d'expulsion et un mécanisme d'expulsion du produit actionné par un poussoir permettant la diffusion de deux doses unitaires prédéterminées. Le mécanisme d'expulsion comprend une chambre intermédiaire reliée aux réservoirs par des clapets de non-retour. Ce dispositif est d'une fabrication complexe nécessitant de nombreux clapets et ressorts et des montages de pièces compliqués.

La présente invention a pour objet un dispositif pour le conditionnement et la distribution des produits pâteux ou liquides qui remédie aux inconvénients précités et se distingue par les caractéristiques énumérées à la revendication 1.

Le dessin annexé illustre schématiquement et à titre d'exemple un dispositif ou un emballage distributeur pour produits pâteux ou liquides selon l'invention.

La figure 1 est une vue en coupe partielle d'une forme d'exécution du dispositif selon l'invention.

Les figures 2 et 3 sont des coupes similaires à celles de la figure 1, le piston principal du dispositif étant dans d'autres positions de fonctionnement.

La figure 4 est une coupe partielle d'une seconde forme d'exécution du dispositif selon l'invention.

La figure 5 est une coupe partielle d'une troisième forme d'exécution du dispositif selon l'invention.

La forme d'exécution du dispositif de conditionnement et de distribution d'un produit pâteux ou liquide illustré partiellement en coupe à la figure 1 comporte un boîtier rigide 50 présentant une chambre 51 destinée à recevoir le produit à distribuer reliée par un canal 52 et un premier clapet de non-retour 53 au fond d'un alésage 54 recevant le mécanisme de distribution du produit.

Ce mécanisme de distribution du produit est constitué par un orifice de sortie 55 débouchant dans l'alésage 54 d'un piston principal 56 coulissant dans l'alésage 54 contre l'action d'un ressort de rappel 57.

Le piston principal 56 comporte une chambre 58 débouchant sur sa face frontale et obturée par un second clapet de non-retour 59. Ce second clapet de non-retour 59 est pincé en sandwich entre la face frontale du piston principal 56 et une rondelle 59a dont le trou est d'une dimension correspondant au passage de la soupape 59. La rondelle 59a et la soupape 59 sont appliquées contre la face du piston 56 par le ressort 57. Cette chambre 58 est reliée par un canal 60 à une chambre annulaire 61 débouchant sur la périphérie du piston principal. Des joints sont prévus entre le piston principal 56 et le boîtier 50 à proximité de l'extrémité frontale du piston et de chaque côté de la chambre annulaire 61. Ces joints peuvent être venus d'une pièce de moulage avec le piston 56.

Le piston principal 56 comporte encore un alésage central borgne 62, présentant un épaulement, débouchant dans la chambre 58. Un piston 63 de décompression coulisse dans cet alésage central librement sous l'action d'un ressort de rappel 64.

Dans cette forme d'exécution le piston principal est solidaire d'un poussoir 65 pour son actionnement. Il est évident que n'importe quel organe ou dispositif d'actionnement, à gâchette, à crémaillère, etc. pourrait être prévu pour déplacer le piston principal contre l'action du ressort 57 dans l'alésage 54.

La chambre 51 contenant le produit à conditionner et à distribuer est obturée vers le fond du boîtier 50 par un fond mobile 66 muni de lèvres d'étanchéité frottant contre le boîtier 50 et coulissant librement dans ladite chambre 51.

Le fonctionnement du dispositif doseur ou de distribution décrit est le suivant :

A l'état de repos, le dispositif est dans la position illustrée à la figure 1. Le canal 52, la chambre 58, le canal 60 et la chambre annulaire 61 sont plein de produit à distribuer. L'orifice de sortie 55 est obturé par le piston principal 56.

A partir de cet état l'utilisateur pousse le poussoir 65 suivant la flèche F déplaçant le piston principal 56 à l'intérieur de l'alésage 54 contre l'action du ressort 57 ce qui provoque :
- dans un premier temps (fig. 2) la fermeture du clapet de non-retour 53 et l'ouverture du clapet de non-retour 59 autorisant l'introduction du produit contenu dans le fond de l'alésage 54 dans la chambre 58 du piston principal 56 provoquant le déplacement du piston de décompression 63 contre l'action de son ressort de rappel 64. Ainsi, bien que l'orifice de sortie 55 soit fermé, le produit à distribuer n'est pas mis sous pression par le déplacement du piston principal 56;
- dans un second temps (fig. 3), dès que la chambre annulaire 60 du piston principal 56 est en communication avec l'orifice de sortie, tout déplacement subséquent du piston principal 56 provoque l'expulsion d'une dose de produit, dose dont le volume est défini par la course et le diamètre de ce piston principal. La fin de la distribution du produit intervient soit quand le piston principal arrive en fin de course, soit quand la chambre annulaire 61 de ce piston n'est plus en communication avec l'orifice de sortie. Entre-temps, le piston secondaire est revenu en position de repos sous l'action de son ressort de rappel.

Lorsque l'utilisateur relâche le poussoir 65, le piston principal 56 retourne en position de repos (fig. 1) sous l'action du ressort 57. Ce faisant, le clapet de non-retour 59 se ferme interdisant tout appel d'air par l'orifice de sortie 55 tandis que le clapet de non-retour 53 s'ouvre et que du produit de la chambre 51 est aspiré par vacuum au travers du canal 52 dans l'extrémité de l'alésage 54. En fin de course de retour du piston principal 56, l'orifice de sortie 55 est à nouveau obturé. Le fond mobile 66 remonte dans la chambre 51 sous l'effet du vacuum créé, évitant ainsi tout contact du produit avec l'air.

De plus, ce mécanisme est très simple, nécessite peu de pièces et est facile à fabriquer, les pièces pouvant soit être facilement usinées, injectées ou moulées.

Dans la seconde forme d'exécution du dispositif illustré à la figure 4, le boîtier 50 comporte deux chambres 51, 51a, destinées à recevoir deux produits différents, l'un pâteux et l'autre liquide par exemple. Le mécanisme de distribution et de dosage du produit contenu dans la chambre 51 du boîtier est identique à celui décrit en relation avec les figures 11 à 13. Le mécanisme de distribution et de dosage du produit contenu dans la chambre 51a peut comporter un clapet de non-retour 67 situé dans le haut de la chambre 51a qui comporte un trou 68 débouchant dans l'alésage 54. Dans une variante, cette soupape ou clapet de non-retour 67 peut être supprimée. Le piston principal 56 comporte une seconde chambre annulaire 69, également délimitée par des joints, et le boîtier comporte un second orifice de sortie 70. Enfin, chacune des chambres 51, 51a, comporte un fond mobile 66, 66a.

Lorsque l'usager appuie sur le poussoir 65, la distribution du produit contenu dans la chambre 51 s'effectue comme précédemment décrit. Pendant cette course aller du piston principal 56, le clapet de non-retour 67 reste fermé. Par contre, lors de la course de retour du piston principal 56, pendant que la chambre annulaire 69 est en communication avec le trou 68, le produit contenu dans la chambre 51a, poussé par le fond 66a relié rigidement au fond 66 de la chambre 51, ouvre le clapet de non-retour 67, pénètre dans la chambre annulaire 69 et est expulsé par l'orifice de sortie 70. Dès que la chambre annulaire 69 n'est plus en liaison avec l'orifice de sortie 70 et le trou 68, l'expulsion du second produit est stoppée. Ainsi, pour l'expulsion du produit contenu dans la chambre 51a, on utilise le déplacement du fond 66 de la chambre 51, s'effectuant par vacuum pour provoquer un déplacement correspondant du fond 66a de la chambre 51a. De cette façon, on s'assure que les deux chambres 51 et 51a sont vides simultanément.

Dans la troisième forme d'exécution illustrée à la figure 5, le dispositif est similaire à celui décrit en référence à la figure 4, mais la seconde chambre 51a est entièrement entourée par la chambre 51 qui présente une forme cylindrique creuse. Le fond mobile 66 de la chambre 51 est également de forme annulaire. Une jupe-piston 71 ou fond du boîtier 50 est prévu qui coulisse librement à l'intérieur des parois externes du boîtier 50 et qui est solidaire des fonds mobiles 66 et 66a. Cette jupe-piston 71 comporte une rainure annulaire 72 destinée à donner passage à la paroi annulaire 73 de la seconde chambre 51a lors de ses déplacements vers le haut. De cette façon, le déplacement du fond mobile 66a est provoqué par le déplacement de la jupe-piston 71 entraînée dans les déplacements du fond mobile 66.

Dans cette dernière forme d'exécution, le clapet de non-retour 67 est supprimé, l'étanchéité de la seconde chambre 51a étant assurée par le jeu du piston principal et des orifices 68 et 70.

Dans les trois formes d'exécution décrites, les clapets de non-retour sont constitués par des disques ou rondelles en matière plastique moulée présentant une languette centrale reliée par une portion de son pourtour au disque. Ce disque présente un trou de dimensions légèrement inférieures a celles de la languette mobile par flexion. La languette est déplaçable par rapport au disque pour soit obturer le trou de celui-ci, soit au contraire pour libérer un passage au travers du disque. Pour faciliter la déformation élastique de la languette de façon préférentielle dans un sens, le disque présente un affaiblissement sur l'une de ses faces à l'endroit où la languette lui est raccordée.

Ce clapet de non-retour est très simple, bon marché, facile à fabriquer et s'est avéré très fiable.

Le clapet 53 présente un disque d'un diamètre extérieur correspondant au diamètre intérieur de l'alésage borgne 54 et est maintenu contre le fond de celui-ci par l'appui du ressort 57.

Le clapet 59 présente un diamètre externe correspondant au diamètre extérieur du piston principal 56 et est appliqué contre l'extrémité frontale de celui-ci par une rondelle soumise à l'action du ressort 57.

Enfin, le clapet 67 est maintenu entre une cloison perforée dans la partie supérieure de la seconde chambre 51a et un bossage annulaire ou rondelle situé entre cette paroi supérieure percée et la paroi de l'alésage borgne du boîtier.

Dans des variantes du dispositif, les chambres 51 et/ou 51a pourraient contenir ou être remplacées par des poches remplies contenant le produit à distribuer. Ces poches pourraient être reliées de façon amovible aux orifices de sortie du produit dans l'alésage 54 de manière à pouvoir être jetées lorsqu'elles sont vides et remplacées par des poches pleines.

L'emballage ou dispositif de conditionnement et de distribution selon l'invention peut être à usage unique ou rechargeable, dans ce cas le fond du boîtier est amovible et l'on peut introduire une recharge sous forme d'une cartouche ayant par exemple un fond rigide dont la forme correspond au boîtier et un sac souple contenant le produit. Le fond de la recharge fait office de piston primaire.

D'une façon générale la chambre primaire est séparée en deux parties par un organe de séparation, l'une de ces parties étant reliée à la chambre secondaire et l'autre à l'air libre. L'organe de séparation peut être un piston libre ou une membrane ou une partie souple ou rigide d'une recharge de produit.

L'emballage décrit présente en outre les avantages suivants. Le produit n'est jamais en contact avec l'air extérieur empêchant ainsi toute oxydation. Le contact avec les doigts lorsque l'on se sert du produit est limité à la dose que l'on va utiliser empêchant ainsi toute contamination du reste du produit. L'emballage ne se déforme pas et jouit de qualités esthétiques largement supérieures à celles des tubes déformables. L'utilisation de l'emballage est extrêmement simple et peut être utilisé d'une seule main ce qui n'est pas le cas des tubes. Le produit peut être utilisé dans sa totalité ce qui n'est pas aisé lorsque l'on a à faire à des tubes en plastique. La forme extérieure ainsi que les matériaux utilisés pour la fabrication de l'emballage sont adaptables aux contraintes de stockage de transport et de compatibilité avec le produit. Enfin, il est possible de distribuer simultanément des doses de produits différents, dans une proportion déterminée par l'actionnement d'un seul poussoir.

Il faut encore noter qu'avec cet emballage on peut faire l'économie d'un emballage secondaire. En effet, l'emballage selon l'invention peut être distribué et vendu sans conditionnement, emballage ou boite supplémentaire, ce qui est avantageux.

## Revendications

1. Dispositif pour le conditionnement et la distribution de produits pâteux ou liquides, comportant un boîtier rigide (50) muni d'au moins une chambre (51) contenant le produit à distribuer, présentant au moins un orifice d'expulsion (55) du produit; un organe de commande (65) accessible de l'extérieur du boîtier (50) provoquant lors de son actionnement le fonctionnement d'un mécanisme (54 à 64) d'expulsion du produit par l'orifice d'expulsion (55) dans lequel la chambre (51) contenant le produit est munie d'un fond mobile (66), et est reliée, par l'intermédiaire d'un clapet de non-retour (53), au fond d'un alésage borgne (54) du boîtier (50) renfermant le mécanisme d'expulsion du produit; dans lequel l'orifice d'expulsion (55) du produit relie l'extérieur du boîtier (50) à l'intérieur de l'alésage borgne (54) et un piston (56) coulisse contre l'action d'un ressort (57) dans cet alésage (54), caractérisé par le fait que le piston (56) comporte une chambre centrale (58) débouchant sur sa face avant et obturée par un clapet de non-retour (59); par le fait que cette chambre centrale (58) est reliée à une chambre annulaire périphérique (61) située entre le piston (56) et le boîtier (50); et par le fait qu'en position de repos la chambre annulaire (61) est séparée de l'orifice de sortie (55), tandis qu'en position active de distribution du piston (56), cette chambre annulaire (61) communique avec l'orifice de sortie (55).

2. Dispositif selon la revendication 1, caractérisé par le fait que le piston (56) comporte un piston de décompression (63), coulissant dans un alésage contre l'action d'un ressort (64), dont la face frontale constitue une paroi mobile de la chambre centrale (58) du piston (56), le tout agencé de manière à éviter une mise sous pression du produit au début de la course active du piston (56).

3. Dispositif selon l'une des revendications 1 et 2, caractérisé par le fait qu'il comporte une seconde chambre (51a) renfermant un second produit munie d'un fond mobile (66a) relié rigidement au fond mobile (66) de la première chambre (51), par le fait que cette chambre (51a) est reliée à l'alésage borgne (54) par un passage (68), par le fait que cet alésage borgne (54) comporte un second orifice de sortie (70), et par le fait que le piston (56) comporte une seconde chambre annulaire (69) susceptible de communiquer simultanément avec le second orifice de sortie (70) et avec la seconde chambre (51a) du boîtier (50).

4. Dispositif selon la revendication 3, caractérisé par le fait que la seconde chambre (51a) du boîtier (50) est entourée par la première (51) et par le fait que le boîtier (50) comporte une jupe-piston (71) coulissante reliée aux fonds mobiles (66,66a) des deux chambres (51,51a).

5. Dispositif selon la revendication 3 ou la revendication 4, caractérisé par le fait que le passage reliant la seconde chambre à l'alésage borgne comporte un clapet de non-retour (67).

6. Dispositif selon l'une des revendications précédentes, caractérisé par le fait que la ou les chambres destinées à contenir le ou les produits à distribuer sont constituées par des poches remplies de produit à distribuer.

7. Dispositif selon la revendication 6, caractérisé par le fait que la ou les poches souples sont logées dans un ou des évidements du boîtier.

8. Dispositif selon l'une des revendications précédentes, caractérisé par le fait que le piston (56) coulissant dans l'alésage (54) comporte un organe d'obturation de l'orifice d'expulsion (55,70).

9. Dispositif selon l'une des revendications précédentes, caractérisé par le fait que la partie de la chambre (51) ne contenant pas le produit comporte un ressort prenant appui d'une part contre le fond du boîtier (50) et d'autre part contre le fond mobile (66).

## Claims

1. A storage and distribution device for pasty or liquid products, including a rigid housing (50) having at least one chamber (51) containing the liquid to be distributed, having at least one orifice (55) for expelling the product; a control member (65) which can be accessed to from the outside of the housing (50) causing upon its actuation the functioning of a mechanism (54 to 64) for expelling the product via the expulsion orifice (55), wherein the chamber (51) containing the product is provided with a movable bottom (66) and is connected, via a nonreturn valve (53), to the bottom of a blind bore (54) of the housing (50) enclosing the mechanism for expelling the product, wherein the orifice (55) for expelling the product connects the outside of the housing (50) to the inside of the blind hole (54) and a piston (56) slides against the action of a spring (57) in this bore (54), characterized in that the piston (56) includes a central chamber (58) with an opening on its front face closed by a nonreturn valve (59), in that this central chamber (58) is connected to an annular peripheral chamber (61) located between the piston (56) and the housing (50), and in that in the rest position, the annular chamber (61) is separated from the outflow orifice (55), while in the active position of distribution of the piston (56), this annular chamber (61) communicates with the outflow orifice (55).

2. A device according to claim 1, characterized in that the piston (56) includes a decompression piston (63) sliding in a bore against the action of a spring (64), of which the front face provides a moving wall of the central chamber (58) of the piston (56), the assembly being arranged in such a manner as to avoid the pressurization of the product at the beginning of the active travel of the piston (56).

3. A device according to one of claims 1 and 2, characterized in that it includes a second chamber (51a) enclosing a second product, provided with a movable bottom (66a) connected rigidly to the movable bottom (66) of the first chamber (51), in that this chamber (51a) is connected to the blind bore (54) by a passage (68), in that this blind bore (54) includes a second outlet orifice (70) and in that the piston (56) includes a second annular chamber (69) capable of communicating simultaneously with the second outlet orifice (70) and with the second chamber (51a) of the housing (50).

4. A device according to claim 3, characterized in that the second chamber (51a) of the housing (50) is surrounded by the first one (51) and in that the housing (50) includes a sliding skirt-shaped piston (71) connected to the movable bottoms (66, 66a) of the two chambers (51, 51a),

5. A device according to claim 3 or claim 4, characterized in that the passage connecting the second chamber to the blind bore includes a non-return valve (67).

6. A device according to one of the preceding claims, characterized in that the chamber or chambers designed for containing the product or products to be distributed consist of pockets filled with the product to be distributed.

7. A device according to claim 6, characterized in that the flexible pocket or pockets are housed in one or more recesses of the housing.

8. A device according to one of the preceding claims, characterized in that the piston (56) sliding in the bore (54) includes an obturating member for the expulsion orifice (55, 70).

9. A device according to one of the preceding claims, characterized in that the part of the chamber (51) which does not contain the product has a spring seated against, on the one hand, the bottom of the housing (50) and, on the other hand, the movable bottom (66).

## Patentansprüche

1. Vorrichtung für die Aufbewahrung und Abgabe pastöser oder flüssiger Produkte mit einem starren Gehäuse (50), das mit zumindest einer das abzugebende Produkt enthaltenden Kammer (51) versehen ist und zumindest eine Öffnung (55) für den Ausstoss des Produktes hat; und mit einem von der Aussenseite des Gehäuses (50) her zugänglichen Antriebsorgan (65), das bei seiner Betätigung einen Mechanismus (54 bis 64) für den Ausstoss des Produktes aus der Ausstossöffnung (55) in Gang setzt, worin die das Produkt enthaltende Kammer (51) mit einem beweglichen Boden (66) versehen und über ein Rückschlagventil (53) mit dem Boden einer den Mechanismus für den Ausstoss des Produktes enthaltenden Blindbohrung (54) des Gehäuses (50) verbunden ist; worin die Öffnung (55) für den Ausstoss des Produkts die Aussenseite des Gehäuses (50) mit dein Inneren der Blindbohrung (54) verbindet und ein Kolben (56) in diese, Bohrung (54) gegen den Widerstand einer Feder (57) gleitet, dadurch gekennzeichnet, dass der Kolben (56) eine zentrale Kammer (58) enthält, die auf seiner Vorderseite mündet und durch ein Rückschlagventil (59) versperrt wird; dadurch, dass diese zentrale Kammer (58) mit einer peripheren, ringförmigen Kammer (61) verbunden ist, die sich zwischen dem Kolben (56) und dem Gehäuse (50) befindet; und dadurch, dass in der Ruhestellung die ringförmige Kammer (61) von der Austrittsöffnung (55) getrennt ist, während in der Abgabe-Arbeitsstellung des Kolbens (56) diese ringförmige Kammer (61) mit der Austrittsöffnung (55) in Verbindung steht.

2. Vorrichtung gemäss Anspruch 1, dadurch gekennzeichnet, dass der Kolben (56) einen Druckminderungskolben (63) umfasst, der gegen den Widerstand einer Feder (64) in einer Bohrung gleitet und dessen Vorderseite eine bewegliche Wand für die zentrale Kammer (58) des Kolbens (56) darstellt, wobei das Ganze so eingerichtet ist, dass zu Beginn der Arbeitsbewegung des Kolbens (56) das Produkt unter Druck gesetzt wird.

3. Vorrichtung gemäss einem der Ansprüche 1 und 2, dadurch gekennzeichnet, dass sie eine zweite Kammer (51*a*) umfasst, die ein zweites Produkt einschliesst und mit einem beweglichen Boden (66*a*) versehen ist, der starr mit dem beweglichen Boden (66) der ersten Kammer (51) verbunden ist, dadurch, dass diese Kammer (51*a*) über einen Durchlass (68) mit der Blindbohrung (54) verbunden ist, dadurch, dass diese Blindbohrung (54) eine zweite Austrittsöffnung (70) hat, und dadurch, dass der Kolben (56) eine zweite ringförmige Kammer (69) hat, die gleichzeitig mit der zweiten Austrittsöffnung (70) und mit der zweiten Kammer (51*a*) des Gehäuses (50) in Verbindung stehen kann.

4. Vorrichtung gemäss Anspruch 3, dadurch gekennzeichnet, dass die zweite Kammer (51*a*) des Gehäuses (50) von der ersten Kammer (51) umgeben ist, und dadurch, dass das Gehäuse (50) einen Kolbengleitmantel (71) hat, der mit den beweglichen Böden (66, 66*a*) der beiden Kammern (51, 51*a*) verbunden ist.

5. Vorrichtung gemäss Anspruch 3 oder Anspruch 4, dadurch gekennzeichnet, dass der die zweite Kammer mit der Blindbohrung verbindende Durchlass ein Rückschlagventil (67) umfasst.

6. Vorrichtung gemäss einem der vorangehenden Ansprüche, dadurch gekennzeichnet, dass die Kammer oder Kammern, die dazu bestimmt sind, das oder die abzugebenden Produkte zu enthalten, aus Taschen bestehen, die mit dem abzugebenden Produkt gefüllt sind.

7. Vorrichtung gemäss Anspruch 6, dadurch gekennzeichnet, dass die schmiegsame(n) Tasche(n) in einem Hohlraum (in Hohlräumen) des Gehäuses untergebracht ist (sind).

8. Vorrichtung gemäss einem der vorangehenden Ansprüche, dadurch gekennzeichnet, dass der in der Bohrung (54) gleitende Kolben (56) ein Organ zum Verschluss der Ausstossöffnung (55, 70) umfasst.

9. Vorrichtung gemäss einem der vorangehenden Ansprüche, dadurch gekennzeichnet, dass der kein Produkt enthaltende Teil der Kammer (51) eine Feder enthält, die einerseits am Boden des Gehäuses (50) und andererseits am beweglichen Boden (66) aufliegt.
